# EUROPÄISCHE PATENTSCHRIFT

(11) **EP 3 718 458 B1**
(45) Veröffentlichungstag und Bekanntmachung des Hinweises auf die Patenterteilung: **30.11.2022**
(21) Anmeldenummer: 20167645.9
(22) Anmeldetag: 02.04.2020
(51) Int. Cl.: A47L 15/42, A47L 15/22

(54) **SPRÜHARM FÜR EINE GESCHIRRSPÜLMASCHINE**
SPRAY ARM FOR A DISHWASHER
BRAS PULVÉRISATEUR POUR UN LAVE-VAISSELLE

(30) Priorität: 04.04.2019 DE 102019108871
(43) Veröffentlichungstag der Anmeldung: 07.10.2020
(73) Patentinhaber: Miele & Cie. KG, 33332 Gütersloh (DE)
(72) Erfinder: Ernst, Holger, 33613 Bielefeld (DE); Wegener, Dirk, 33649 Bielefeld (DE)

(56) Entgegenhaltungen:
- WO-A1-2017/171620
- CN-A- 109 549 590
- CN-U- 203 736 145
- DE-U1- 9 421 608

## Beschreibung

Die Erfindung betrifft einen Sprüharm für eine Geschirrspülmaschine, mit einer Einlassöffnung für Spülflotte, einer Sprühdüse, einem die Sprühdüse mit der Einlassöffnung strömungstechnisch verbindenden Spülflottenkanal und einem Filtermittel.

Geschirrspülmaschinen als solche sind aus dem Stand der Technik an sich gut bekannt, weshalb es eines gesonderten druckschriftlichen Nachweises an diese Stelle nicht bedarf.

Vorbekannte Geschirrspülmaschinen verfügen über einem Spülbehälter, der einen Spülraum bereitstellt. Dieser ist verwenderseitig über eine Beschickungsöffnung zugänglich, die mittels einer verschwenkbar gelagerten Spülraumtür fluiddicht verschließbar ist. Im bestimmungsgemäßen Verwendungsfall dient der Spülbehälter der Aufnahme von zu reinigendem Spülgut, bei dem es sich beispielsweise um Geschirr, Besteckteile und/oder dergleichen handeln kann.

Zur Beaufschlagung von zu reinigendem Spülgut mit Spülflüssigkeit, der sog. Spülflotte, dient eine vom Spülbehälter beherbergte Sprüheinrichtung. Diese Sprüheinrichtung stellt typischerweise verdrehbar gelagerte Sprüharme zur Verfügung, wobei in der Regel zwei oder drei solcher Sprüharme vorgesehen sind. Im bestimmungsgemäßen Verwendungsfall erfolgt eine Beaufschlagung des zu reinigenden Spülguts mit Spülflotte mittels sich drehender Sprüharme.

Ein gattungsgemäßer Sprüharm ist beispielsweise aus der EP 3 016 569 B1 bekannt.

Der aus der EP 3 016 569 B1 vorbekannte Sprüharm verfügt über eine Einlassöffnung für Spülflotte. Im bestimmungsgemäßen Verwendungsfall erfolgt eine Beschickung des Sprüharms mit Spülflotte über die Einlassöffnung.

Der Sprüharm verfügt des Weiteren über eine Sprühdüse. Typischerweise ist eine Vielzahl von Sprühdüsen vorgesehen. Über diese findet im bestimmungsgemäßen Verwendungsfall eine Abgabe von Spülflotte statt, und zwar unter anderem in Richtung auf das zu reinigende Spülgut.

Zwecks strömungstechnischer Anbindung der Sprühdüse an die Einlassöffnung stellt der Sprüharm des Weiteren einen Spülflottenkanal bereit. Im bestimmungsgemäßen Verwendungsfall strömt über die Einlassöffnung dem Sprüharm aufgegebene Spülflotte durch den Spülflottenkanal hindurch, und zwar bis zur Sprühdüse, von wo aus dann eine Abgabe der Spülflotte in Richtung des zu reinigenden Spülgutes stattfindet.

Um eine ungewollte Verstopfung oder Zusetzung einer Sprühdüse mit Schmutzpartikeln oder dergleichen Verunreinigungen zu vermeiden, die von der Spülflotte mittransportiert werden, ist der gattungsgemäße Sprüharm nach der EP 3 016 569 B1 mit einem Filtermittel ausgerüstet. Dieses Filtermittel ist im Spülflottenkanal angeordnet und soll von der Spülflotte mitgeführte Schmutzpartikel oder dergleichen Verunreinigungen zurückhalten.

Das aus der EP 3 016 569 B1 bekannte Filtermittel ist aus beabstandet zueinander im Spülflottenkanal angeordneten Stegen gebildet, die V-förmig ausgerichtet sind.

Mit dem aus der EP 3 016 569 B1 vorbekannten Filtermittel kann zwar in vorteilhafter Weise die Verstopfungsneigung der vom Sprüharm bereitgestellten Sprühdüsen minimiert werden, doch es kann im bestimmungsgemäßen Verwendungsfall in nachteiliger Weise zu einer Verstopfung des Filtermittels selbst kommen, indem sich die zwischen den Stegen des Filtermittels befindlichen Zwischenräume mit Schmutzpartikeln oder dergleichen Verunreinigungen zusetzen. Da die Stege im Spülflottenkanal, das heißt im Inneren des Sprüharms angeordnet sind, ist eine verwenderseitige Zugänglichkeit nicht oder nur erschwert gegeben, was im Verstopfungsfall des Filtermittels eine verwenderseitige Reinigung umständlich und aufwendig macht. Zudem lässt es die vorbekannte Konstruktion nicht zu, dass verwenderseitig in einfacher Weise eine Überprüfung des Filtermittels auf eine möglicherweise vorliegende Verstopfung gestattet ist.

Die WO 2017/171620 A1 offenbart eine Geschirrspülmaschine, mit der einerseits eine konventionelle Reinigung mit Spülflüssigkeit erfolgen kann und andererseits zur Reinigung von besonders starke verschmutzten Artikeln die Spülflüssigkeit mit Granulat versetzt werden kann. Dabei weist der Sprüharm einerseits Spülkanäle mit konventionell klein dimensionierten Sprühdüsen auf sowie andererseits Spülkanäle mit Sprühdüsen, welche derart groß dimensioniert sind, dass das Granulat diese passieren kann. Vor dem Einlass in die Spülkanäle mit den klein dimensionierten Spühldüsen ist ein Filter vorhanden, damit das Granulat nicht in diese Kanäle gelangen kann.

Es ist ausgehend vom Vorbeschriebenen die **Aufgabe** der Erfindung, einen Sprüharm bereitzustellen, der bei gleichzeitiger Minimierung einer Verstopfungsneigung der Sprühdüsen konstruktiv sicherstellt, dass hinsichtlich des Filtermittels eine vereinfachte Handhabung gegeben ist.

Zur **Lösung** dieser Aufgabe wird mit der Erfindung ein Sprüharm mit den Merkmalen von Anspruch 1 vorgeschlagen.

In Abkehr zum Stand der Technik ist erfindungsgemäß ein Filtermittel vorgesehen, das im bestimmungsgemäßen Verwendungsfall nicht im Spülflottenkanal, sondern als Filtereinsatz in der dem Spülflottenkanal strömungstechnisch vorgeschalteten Einlassöffnung angeordnet ist. Dabei hat die Anordnung des Filtereinsatzes in der Einlassöffnung den Vorteil einer leichten Zugänglichkeit. Verwenderseitig ist es deshalb in einfacher Weise möglich, den Filtereinsatz auf Verschmutzung zu kontrollieren und im Bedarfsfall zu reinigen.

Darüber hinaus ist in Abkehr zum Stand der Technik erfindungsgemäß vorgesehen, das Filtermittel nicht stationär, sondern auswechselbar positionierbar auszubilden. Der Filtereinsatz nach der Erfindung kann deshalb verwenderseitig der Einlassöffnung im Bedarfsfall entnommen werden. Es kann dann eine vom Sprüharm unabhängige Kontrolle und Reinigung des Filtereinsatzes stattfinden. Insbesondere ist es möglich, den Filtereinsatz unter fließendem Wasser beispielsweise einer Zapfstelle zu reinigen. Nach einer erfolgten Reinigung kann der Filtereinsatz dann wieder in der Einlassöffnung des Sprüharms bestimmungsgemäß positioniert werden.

Die auswechselbare Anordnung des Filtereinsatzes in der Einlassöffnung erhöht den verwenderseitigen Bedienkomfort, womit die Handhabung noch weiter verbessert ist.

Mit der Erfindung wird insgesamt ein Sprüharm vorgeschlagen, der über einen herausnehmbaren, insbesondere werkzeugfrei herausnehmbaren Filtereinsatz verfügt, der im bestimmungsgemäßen Verwendungsfall zentral im Ansaugbereich, nämlich in der Einlassöffnung des Sprüharms angeordnet ist. Dabei stellt die erfindungsgemäße Konstruktion einerseits sicher, dass die Verstopfungsneigung der Sprühdüsen des Sprüharms minimiert ist, sowie andererseits, dass eine unter Umständen vorliegende Verstopfung des Filtereinsatzes verwenderseitig in einfacher Weise kontrolliert und im Bedarfsfall ebenfalls in einfacher Weise durch Reinigung beseitigt werden kann. Insofern erbringt die Erfindung eine verbesserte Reinigungsmöglichkeit des Sprüharms für den Verwender, da dem Sprüharm über die Spülflotte zugeführte Schmutzpartikel oder dergleichen Verunreinigungen zentral abgeschieden und durch Entnahme und separate Reinigung des Filtereinsatzes einfach entfernt werden können.

Die Konstruktion nach der EP 3 016 569 B1 erlaubt dies schon deshalb nicht, weil je Ast des Sprüharms ein Filtermittel vorgesehen ist, mithin zwei je Sprüharm, die zudem im Inneren des Sprüharms verbaut und damit für den Verwender nicht zugänglich sind.

Ein weiterer Vorteil ist dadurch gegeben, dass sich der Sprüharm im Falle einer Verstopfung des in der Einlassöffnung zentral angeordneten Filtereinsatzes langsamer dreht oder sogar stehenbleibt. Dies kann über eine von der Geschirrspülmaschine vorzugsweise ohnehin bereitgestellte Vorrichtung zur Sprüharmdrehzahlerkennung erfasst und einem Verwender über eine entsprechende Anzeigeneinrichtung der Geschirrspülmaschine mitgeteilt werden. Etwaige Verstopfungen des Sprüharms können so frühzeitig automatisiert erkannt und einem Verwender der Geschirrspülmaschine angezeigt werden, so dass dieser frühzeitig entsprechende Reinigungsmaßnahmen ergreifen kann.

Gemäß einem weiteren Vorteil der Erfindung ist vorgesehen, dass der Filtereinsatz einen Filterabschnitt und einen damit ausgebildeten, vorzugsweise einstückig damit ausgebildeten Befestigungsabschnitt aufweist.

Der Filtereinsatz ist funktional in einem Filterabschnitt einerseits und einen Befestigungsabschnitt andererseits unterteilt. Dabei dient der Filterabschnitt dazu, aus der Spülflotte mitgeführte Schmutzpartikel oder dergleichen Verunreinigungen zu entfernen. Mittels des Befestigungsabschnittes ist der Filtereinsatz positionssicher am Sprüharm gehalten, womit insbesondere sichergestellt ist, dass Spülflotte nicht ungewollt am Filterabschnitt vorbei in den Spülflottenkanal des Sprüharms gelangen kann. Durch den Befestigungsabschnitt ist also sichergestellt, dass im bestimmungsgemäßen Verwendungsfall stets ein Durchströmen des Filterabschnitts mit Spülflotte stattfindet.

Gemäß einem weiteren Merkmal der Erfindung ist vorgesehen, dass der Befestigungsabschnitt einen umlaufend am Filterabschnitt angeordneten Ringflansch aufweist.

Der Ringflansch ist zum Filterabschnitt des Filtereinsatzes abgewinkelt ausgebildet und kommt im endmontierten Zustand zwischen zwei Widerlagern zu liegen. Hierdurch ist in konstruktiv einfacher Weise eine positionsgenaue und positionssichere Anordnung des Filtereinsatzes in der Einlassöffnung des Sprüharms sichergestellt.

Gemäß einem weiteren Merkmal der Erfindung ist vorgesehen, dass außenseitig der Einlassöffnung ein im endmontierten Zustand mit dem Ringflansch zusammenwirkender Randabschnitt ausgebildet ist. Dieser Randabschnitt dient als erstes Widerlager für den Ringflansch, an welchem ersten Widerlager der Ringflansch im endmontierten Zustand anliegt.

Das zweite Widerlager für den Ringflansch ist beispielsweise von einem Stutzen eines Tragarms bereitgestellt, von welchem Tragarm der Sprüharm im bestimmungsgemäßen Verwendungsfall gehalten ist. Damit ist der Ringflansch des Filtereinsatzes im endmontierten Zustand positionssicher zwischen dem die Einlassöffnung des Sprüharms umgebenden Randabschnitt einerseits und dem geschirrspülmaschinenseitigen Stutzen des Tragarms andererseits eingeklemmt. Dabei dient zur Fixierung des Sprüharms am Tragarm in an sich bekannter Weise ein Befestigungsmittel, etwa eine Mutter.

Diese nach der Erfindung vorgesehene Konstruktion erlaubt in denkbar einfacher Weise eine Kontrolle des Filtereinsatzes auf eine möglicherweise gegebene Verschmutzung sowie im Bedarfsfall auch einer Reinigung desselben. Denn verwenderseitig ist es für eine Demontage des Sprüharms lediglich erforderlich, die den Sprüharm mit dem Tragarm koppelnde Mutter zu lösen. Der dann demontierte Sprüharm kann verwenderseitig der Geschirrspülmaschine entnommen und beispielsweise auf einer Arbeitsfläche einer benachbarten Küchenzeile abgelegt werden. Der Filtereinsatz kann verwenderseitig der Einlassöffnung des Sprüharms sodann werkzeugfrei entnommen und erforderlichenfalls gereinigt werden. Nach einer Reinigung des Filtereinsatzes ist dieser in die Einlassöffnung des Sprüharms wieder einzusetzen. Alsdann kann der Sprüharm an den Tragarm wieder angekoppelt werden, indem die Mutter in Wirkverbindung mit dem die Einlassöffnung umgebenden Gewinde gebracht und angezogen wird. Im endmontierten Zustand ist der Filtereinsatz mit seinem Ringflansch wieder zwischen dem die Einlassöffnung umgebenden Randabschnitt einerseits und dem zugehörigen Gegenteil des Tragarms andererseits eingeklemmt, womit eine positionsgenaue und sichere Anordnung des Filtereinsatzes in der Einlassöffnung gewährleistet ist.

Gemäß einem weiteren Merkmal der Erfindung ist vorgesehen, dass der Filterabschnitt als Sieb ausgebildet ist. Dabei kann es sich im einfachsten Fall um ein Kunststoffteil mit einer gitterförmigen Maschenausgestaltung handeln. Alsternativ kann der Filterabschnitt ein Filtergeflecht, ein Drahtgewebe und/oder einen Schwamm aufweisen. Des Weiteren alternativ kann vorgesehen sein, einen dreidimensionalen Filter in Form eines Filtergeflechts, eines Drahtgewebes und/oder eines Schwamms dem als Sieb ausgebildeten Filterabschnitt vorzuschalten. Dabei ist ein solcher dreidimensionaler Filter bevorzugter Weise abnehmbar am Filterabschnitt angeordnet, so dass insbesondere im Falle einer Reinigung der Filterabschnitt vom dreidimensionalen Filter verwenderseitig getrennt werden kann.

Die Maschenweite des vorzugsweise als Sieb ausgebildeten Filterabschnitts ist gemäß einem weiteren Merkmal der Erfindung geringer als der Sprühdüsendurchmesser. Damit ist sichergestellt, dass solche Schmutzpartikel oder dergleichen Verunreinigungen zurückgehalten werden, die zu einer Verstopfung der Sprühdüse führen könnten. Kleinere Schmutzpartikel, die auch die Sprühdüse passieren können, werden vom Filterabschnitt indes durchgelassen. Dies erbringt den Vorteil, dass es nicht ungewollt zu einer zu schnellen Zusetzung des Filterabschnitts kommt.

Gemäß einem weiteren Merkmal der Erfindung ist vorgesehen, dass der Filterabschnitt kugelförmig ausgebildet ist. Diese Ausgestaltung erweist sich insbesondere aus zweierlei Gründen als vorteilhaft. Zum einen wird durch die kugelförmige Ausgestaltung die zu Verfügung stehende Filterfläche insgesamt vergrößert. Zum anderen erlaubt die kugelförmige Ausgestaltung die Ausbildung eines Volumenraums, der der Aufnahme eines dreidimensionalen Filters wie beispielsweise eines Schwamms, eines Filtergeflechts und/oder dergleichen dienen kann.

Gemäß einem weiteren Merkmal der Erfindung ist vorgesehen, dass der Filtereinsatz aus Kunststoff gebildet ist. Dies ermöglicht die Ausgestaltung eines robusten, zugleich aber auch formstabilen und korrosionsbeständigen Bauteils. Alternativ kann vorgesehen sein, den Filtereinsatz aus Metall zu bilden.

Weitere Merkmale und Vorteile der Erfindung ergeben sich aus der nachfolgenden Beschreibung anhand der Figuren. Dabei zeigen
- Fig. 1: in schematisch perspektivischer Darstellung von unten einen erfindungsgemäßen Sprüharm gemäß einer ersten Ausführungsform;
- Fig. 2: in schematisch perspektivischer Ansicht von oben den Sprüharm nach Fig. 1;
- Fig. 3: in schematisch perspektivischer Draufsicht von oben den Sprüharm nach den Fign. 1 und 2 im demontierten Zustand;
- Fig. 4: in schematisch perspektivischer Darstellung einen Filtereinsatz nach der Erfindung;
- Fig. 5: in schematischer Draufsicht von oben den Sprüharm nach den Fign. 1 bis 3;
- Fig. 6: in schematischer Seitenansicht den Sprüharm nach Fig. 5;
- Fig. 7: in schematisch perspektivischer Draufsicht von oben den Sprüharm nach Fig. 5 in teilmontiertem Zustand;
- Fig. 8: in schematischer Seitenansicht den Sprüharm nach Fig. 7;
- Fig. 9: in schematisch perspektivischer Darstellung den erfindungsgemäßen Sprüharm gemäß einer zweiten Ausführungsform;
- Fig. 10: in teilgeschnittener Seitenansicht den Sprüharm nach Fig. 9;
- Fig. 11: in einer Ausschnittsdarstellung einen Ausschnitt nach Fig. 9 und
- Fig. 12: in einer Ausschnittsdarstellung einen Ausschnitt nach Fig. 10.

Die Figuren 1 bis 3 und 5 bis 8 lassen einen erfindungsgemäßen Sprüharm 1 erkennen, und zwar gemäß einer ersten Ausführungsform, wie er typischerweise als spülraummontierter Sprüharm unterhalb eines Unterkorbs einer Geschirrspülmaschine zum Einsatz kommt. Die Figuren 9 bis 12 zeigen einen erfindungsgemäßen Sprüharm 1 gemäß einer zweiten Ausführungsform, wie er als spülkorbmontierter Sprüharm zum Einsatz kommt, typischerweise oberhalb eines Unterkorbs bzw. unterhalb eines Oberkorbs.

Der Sprüharm 1 verfügt über einen Grundkörper, der aus zwei Halbschalen 2 und 3 gebildet ist. Im endmontierten Zustand definieren die beiden Halbschalen 2 und 3 einen Volumenraum, der als Spülflottenkanal 6 dient.

Eingangsseitig des Spülflottenkanals 6 ist eine Einlassöffnung 4 vorgesehen, über die im bestimmungsgemäßen Verwendungsfall Spülflotte in den Sprüharm 1, das heißt in den vom Sprüharm 1 beherbergten Spülflottenkanal 6 gelangt. Ausgangsseitig des Spülflottenkanals 6 sind Sprühdüsen 5 vorgesehen, über die im bestimmungsgemäßen Verwendungsfall Spülflotte in Richtung auf zu reinigendes Spülgut abgegeben wird. Der Spülflottenkanal 6 dient insofern als strömungstechnische Verbindung zwischen der Einlassöffnung 4 und den Sprühdüsen 5.

Der Sprüharm 1 ist mit einem Filtermittel ausgerüstet, das erfindungsgemäß als Filtereinsatz 7 ausgebildet ist. Fig. 4 lässt den Filtereinsatz 7 in einer schematischen Perspektivdarstellung erkennen.

Wie insbesondere die Figuren 1 und 3 für die erste Ausführungsform und die Figuren 10 und 12 für die zweite Ausführungsform erkennen lassen, ist der Filtereinsatz 7 erfindungsgemäß innerhalb der Einlassöffnung 4 auswechselbar positioniert. Er kann mithin verwenderseitig wahlweise aus der Einlassöffnung 4 entnommen bzw. in diese wieder eingesetzt werden. Dabei kommt ein verwenderseitiges Herausnehmen des Filtereinsatzes 7 aus der Einlassöffnung 4 insbesondere zum Zwecke der Reinigung in Betracht.

Der Filtereinsatz 7 weist einen Filterabschnitt 8 sowie einen Befestigungsabschnitt 9 auf. Im gezeigten Ausführungsbeispiel ist der Filterabschnitt 8 nach Art eines Siebes ausgebildet und stellt ein maschenartiges Gitter bereit, wobei die Maschenweite kleiner als der Durchmesser der Sprühdüsen 5 ist. Beispielsweise kann die Maschenweite zwischen 1 mm und 3 mm, vorzugsweise 2 mm betragen.

Der Befestigungsabschnitt 9 ist im gezeigten Ausführungsbeispiel als Ringflansch 10 ausgebildet, der den Filterabschnitt 8 einendseitig umlaufend umgibt.

Die Einlassöffnung 4 stellt einen die Einlassöffnung 4 randseitig umgebenden Randabschnitt 11 bereit. Dies lässt insbesondere die Darstellung nach Fig. 1 bzgl. der ersten Ausführungsform und die Darstellung nach Fig. 12 für die zweite Ausführungsform erkennen. Im endmontierten Zustand des Sprüharms 1 liegt der Ringflansch 10 des Filtereinsatzes 7 am Randabschnitt 11 der Einlassöffnung 4 an.

Wie wiederum insbesondere die Darstellung nach Fig. 4 erkennen lässt, ist der Filterabschnitt 8 des Filtereinsatzes 7 kugelförmig ausgebildet. Hierdurch ist eine optimiert große Filterfläche geschaffen. Zudem ist infolge der kugelförmigen Ausgestaltung des Filterabschnitts 8 ein Volumen- oder Hohlraum vom Filterabschnitt 8 bereitgestellt, der der Aufnahme zusätzlicher Filterelemente, insbesondere dreidimensional ausgebildeter Filter dienen kann. Als dreidimensionale Filter können beispielsweise Draht, Stahlwolle und/oder dergleichen Gewebe und/oder Schwämme dienen.

Zur positionssicheren Anordnung des Sprüharms 1 innerhalb eines Spülraums einer Geschirrspülmaschine dient in an sich bekannter Weise eine Mutter 14, wie dies beispielhaft anhand der Ausführungsform gemäß der Figuren 9 bis 12 zu erkennen ist. Im endmontierten Zustand ist der Sprüharm 1 von einem Tragarm 12 gehalten. Dabei stellt der Tragarm 12 einen Zuströmkanal 13 bereit, über den im bestimmungsgemäßen Verwendungsfall Spülflotte dem Sprüharm 1 zugeführt wird. Der Tragarm 12 mündet in einen Stutzen 15 ein, der eine um 360° verdrehbare Mutter 14 trägt. Das von der Mutter 14 bereitgestellte Innengewinde wirkt mit einem Außengewinde zusammen, das außenseitig der Einlassöffnung 4 ausgebildet ist. Zur Montage des Sprüharms 1 ist dieser stutzenseitig an den Tragarm 12 anzusetzen, wobei die vom Stutzen 15 getragene Mutter 14 in Schraubeneingriff mit dem außenseitig an der Einlassöffnung 4 ausgebildeten Gewinde zu bringen ist. Alsdann ist die Mutter anzuziehen, so dass sich der Sprüharm 1 an den Stutzen 15 andrückt.

Mit der erfindungsgemäßen Ausgestaltung des Filtereinsatzes 7 ist nun in vorteilhafter Weise eine positionsgenaue und sichere Lagerung des Filtereinsatzes 7 dadurch erreicht, dass der umlaufende Ringflansch 10 im endmontierten Zustand des Sprüharms 1 zwischen einlassöffnungsseitigen Randabschnitt 11 als erstes Widerlagen und dem Stutzen 15 als zweites Widerlager eingeklemmt ist. Diese Ausgestaltung erbringt insbesondere den Vorteil, dass nach einem Lösen der Mutter 14 der Sprüharm 1 in an sich bekannter Weise vom Tragarm 12 getrennt ist, so dass eine verwenderseitige Entnahme des Sprüharms 1 gestattet ist. Zugleich ist im demontierten Zustand des Sprüharms 1 aber auch ein verwenderseitiger Zugriff auf den Filtereinsatz 7 gestattet. Dies erlaubt eine einfache Kontrolle des Filtereinsatzes 7 und ggfls. auch eine einfache Reinigung desselben, da dieser verwenderseitig werkzeuglos der Einlassöffnung 4 entnommen und vom Sprüharm 1 separat gereinigt werden kann.

### Bezugszeichen

- 1: Sprüharm
- 2: Halbschale
- 3: Halbschale
- 4: Einlassöffnung
- 5: Sprühdüse
- 6: Spülflottenkanal
- 7: Filtereinsatz
- 8: Filterabschnitt
- 9: Befestigungsabschnitt
- 10: Ringflansch
- 11: Randabschnitt
- 12: Tragarm
- 13: Zuströmkanal
- 14: Mutter
- 15: Stutzen

## Patentansprüche

1. Sprüharm zur Anbringung an einen Stutzen (15) eines von einer Geschirrspülmaschine bereitgestellten Tragarms (12), mit einer Einlassöffnung (4) für Spülflotte, einer Sprühdüse (5), einem die Sprühdüse (5) mit der Einlassöffnung (4) strömungstechnischen verbindenden Spülflottenkanal (6) und einem Filtermittel,
wobei das Filtermittel ein auswechselbar in der Einlassöffnung (4) positionierbarer Filtereinsatz (7) ist, dadurch gekennzeichnen, dass der Filtereinsatz (7) einen Filterabschnitt (8) und einen einstückig damit ausgebildeten Befestigungsabschnitt (9) aufweist,
wobei der Befestigungsabschnitt (9) einen umlaufend am Filterabschnitt (8) angeordneten Ringflansch (10) aufweist,
wobei außenseitig der Einlassöffnung (4) ein im endmontierten Zustand mit dem Ringflansch (10) zusammenwirkender Randabschnitt (11) ausgebildet ist,
und wobei der umlaufende Ringflansch (10) im endmontierten Zustand des Sprüharms (1) zwischen einlassöffnungsseitigen Randabschnitt (11) als erstes Widerlager und dem Stutzen (15) als zweites Widerlager eingeklemmt ist.

2. Sprüharm nach Anspruch 1,
**dadurch gekennzeichnet,**
**dass** der Filterabschnitt (8) als Sieb ausgebildet ist.

3. Sprüharm nach Anspruch 2,
**dadurch gekennzeichnet,**
**dass** das Sieb eine Maschenweite aufweist, die geringer ist als der Sprühdüsendurchmesser.

4. Sprüharm nach einem der vorhergehenden Ansprüche,
**dadurch gekennzeichnet,**
**dass** der Filterabschnitt (8) ein Filtergeflecht aufweist.

5. Sprüharm nach einem der vorhergehenden Ansprüche,
**dadurch gekennzeichnet,**
**dass** der Filterabschnitt (8) ein Drahtgewebe und/oder einen Schwamm aufweist.

6. Sprüharm nach einem der vorhergehenden Ansprüche,
**dadurch gekennzeichnet,**
**dass** der Filterabschnitt (8) kuppelförmig ausgebildet ist.

7. Sprüharm nach einem der vorhergehenden Ansprüche,
**dadurch gekennzeichnet,**
**dass** der Filtereinsatz (7) aus Kunststoff gebildet ist.

## Claims

1. Spray arm for attaching to a connecting piece (15) of a support arm (12) provided by a dishwasher, the spray arm having an inlet opening (4) for washing liquor, a spray nozzle (5), a rinsing solution channel (6) fluidically connecting the spray nozzle (5) to the inlet opening (4), and a filter means, the filter means being a filter insert (7) which can be replaceably positioned in the inlet opening (4), **characterised in that** the filter insert (7) has a filter portion (8) and a fastening portion (9) formed in one piece therewith,
the fastening portion (9) having an annular flange (10) around the circumference of the filter portion (8),
an edge portion (11) which interacts with the annular flange (10) in the final mounted state being formed on the outside of the inlet opening (4),
and the circumferential ring flange (10) being clamped in the final mounted state of the spray arm (1) between the inlet opening-side edge portion (11) as a first abutment and the connecting piece (15) as a second abutment.

2. Spray arm according to claim 1,
**characterised in that**
the filter portion (8) is designed as a screen.

3. Spray arm according to claim 2,
**characterised in that**
the screen has a mesh width that is lower than the spray nozzle diameter.

4. Spray arm according to any of the preceding claims,
**characterised in that**
the filter portion (8) has a filter mesh.

5. Spray arm according to any of the preceding claims,
**characterised in that**
the filter portion (8) has a wire cloth and/or a sponge.

6. Spray arm according to any of the preceding claims,
**characterised in that**
the filter portion (8) is dome-shaped.

7. Spray arm according to any of the preceding claims,
**characterised in that**
the filter insert (7) is made of plastics material.

## Revendications

1. Bras de pulvérisation destiné à être monté sur une tubulure (15) d'un bras de support (12) fourni par un lave-vaisselle, comportant une ouverture d'entrée (4) pour un bain de lavage, une buse de pulvérisation (5), un canal de bain de lavage (6) reliant la buse de pulvérisation (5) à l'ouverture d'entrée (4) par communication fluidique et un moyen de filtrage, le moyen de filtrage étant un insert de filtrage (7) pouvant être positionné de manière interchangeable dans l'ouverture d'entrée (4), **caractérisé en ce que** l'insert de filtrage (7) présente une section de filtrage (8) et une section de fixation (9) formée d'un seul tenant avec celle-ci,
dans lequel la section de fixation (9) présente une bride annulaire (10) disposée de manière circonférentielle sur la section de filtrage (8),
dans lequel une section de bord (11) coopérant avec la bride annulaire (10) à l'état monté final est formée côté extérieur de l'ouverture d'entrée (4),
et dans lequel la bride annulaire (10) circonférentielle est serrée entre la section de bord (11) côté ouverture d'entrée en tant que première butée et la tubulure (15) en tant que seconde butée à l'état monté final du bras de pulvérisation (1).

2. Bras de pulvérisation selon la revendication 1,
**caractérisé en ce**
**que** la section de filtrage (8) est formée en tant que tamis.

3. Bras de pulvérisation selon la revendication 2,
**caractérisé en ce**
**que** le tamis présente une largeur de maille inférieure au diamètre de buse de pulvérisation.

4. Bras de pulvérisation selon l'une des revendications précédentes,
**caractérisé en ce**
**que** la section de filtrage (8) présente un treillis de filtrage.

5. Bras de pulvérisation selon l'une des revendications précédentes,
**caractérisé en ce**
**que** la section de filtrage (8) présente un tissu métallique et/ou une éponge.

6. Bras de pulvérisation selon l'une des revendications précédentes,
**caractérisé en ce**
**que** la section de filtrage (8) est en forme de dôme.

7. Bras de pulvérisation selon l'une des revendications précédentes,
**caractérisé en ce**
**que** l'insert de filtrage (7) est en matière plastique.
